# EUROPÄISCHE PATENTSCHRIFT

(11) **EP 1 303 700 B1**
(45) Veröffentlichungstag und Bekanntmachung des Hinweises auf die Patenterteilung: **31.08.2005**
(21) Anmeldenummer: 01951644.2
(22) Anmeldetag: 28.06.2001
(51) Int. Cl.: F04B 9/117

(54) **DICKSTOFFPUMPE**
THICK MATTER PUMP
POMPE A LIQUIDES EPAIS

(30) Priorität: 24.07.2000 DE 10036202
(43) Veröffentlichungstag der Anmeldung: 23.04.2003
(73) Patentinhaber: PUTZMEISTER Aktiengesellschaft, 72631 Aichtal (DE)
(72) Erfinder: MÜNZENMAIER, Werner, 72622 Nürtingen (DE); PETZOLD, Wolf-Michael, 73773 Aichwald (DE)
(74) Vertreter: Wolf, Eckhard
(86) Internationale Anmeldenummer: PCT/EP2001/007415
(87) Internationale Veröffentlichungsnummer: WO 2002/008605

(56) Entgegenhaltungen:
- EP-B- 0 446 206
- DE-A- 3 834 678
- US-A- 3 994 627
- US-A- 4 490 096

## Beschreibung

Die Erfindung betrifft eine Dickstoffpumpe mit zwei über stirnseitige Öffnungen in einen Materialaufgabebehälter, mündenden Förderzylindern, mit zwei hydraulischen Antriebszylindern, die an stangenseitigen oder bodenseitigen Pumpenanschlüssen mit einer alternierend umsteuerbaren Hydraulikpumpe verbunden sind und an ihren den Pumpenanschlüssen gegenüberliegenden Enden über eine Schaukelölleitung miteinander kommunizieren, wobei die Antriebskolben der Antriebszylinder und die Förderkolben der Förderzylinder paarweise über gemeinsame Kolbenstangen starr miteinander verbunden sind, mit im Bereich der beiden Enden der Antriebszylinder angeschlossenen, die betreffenden Antriebskolben in deren Endstellungen überbrückenden, ein Rückschlagventil enthaltenden Ausgleichsleitungen, und mit zwei in definiertem Abstand von einem der Enden der Antriebszylinder angeordneten, an eine Steuerungseinrichtung angeschlossenen, beim Vorbeilaufen des zugehörigen Kolbens ein Endlagensignal für die Umsteuerung der Hydraulikpumpe abgebenden Positionssensoren.

Es sind Zweizylinder-Dickstoffpumpen dieser Art bekannt, bei denen die beiden Positionssensoren an einem der beiden Antriebszylinder angeordnet sind (EP-B 0 446 206). Am anderen Antriebszylinder wird dabei keine Endlagenüberwachung durchgeführt. Es hat sich gezeigt, daß die Strömungsverhältnisse innerhalb der Zylinder aufgrund von Leckströmen am Kolben vorbei je nach den vorhandenen Druckverhältnissen zu einer Schaukelölaufspeisung oder zu einem Schaukelölverlust und demnach zu einem Vor- oder Nacheilen eines der Kolben führen können.

So kommt es bei der stangenseitigen Druckölzufuhr in den Antriebszylindern bei niederem Systemdruck, wie er beispielsweise beim Reinigungsbetrieb mit Wasser vorhanden ist, zu einer Schaukelölaufspeisung. Dies führt dazu, daß der Kolben im zweiten Zylinder einen Vorlauf erhält, aufgrund dessen es zu einem unerwünschten knallenden mechanischen Endlagenkontakt mit den Zylindern kommen kann. Andererseits erhält man, beim Hochdruckbetrieb, also im Zustand der Dickstoffförderung, einen internen Schaukelölverlust infolge der Leckströmungen um den Kolben. Dadurch wird an dem zweiten Zylinder der Kolbenweg verkürzt, so daß es auf der Seite des Förderzylinders zu einer Pfropfenbildung kommen kann. Dieser Beton-Pfropfen wird nicht aus dem Förderzylinder ausgeschoben sondern bei jedem Ansaugvorgang in den Förderzylinder zurückgezogen. Er härtet allmählich aus und führt zu einem erhöhten Verschleiß im Förderzylinder.

Beim bodenseitigen Anschluß der Antriebszylinder an die Hydraulikpumpe ergibt sich im Niederdruckbetrieb ein Schaukelölverlust. Dieser führt zu einem Voreilen eines der Kolben und zu dem unerwünschten Endlagenknallen im zweiten Zylinder. Im Hochdruckbetrieb ergibt sich hier eine Schaukelölaufspeisung, die aufgrund der frühzeitigen Umschaltung im ersten Zylinder zu einer Pfropfenbildung im zweiten Zylinder mit den vorstehend angegebenen Nachteilen führt.

Ausgehend hiervon liegt der Erfindung die Aufgabe zugrunde, eine Sensoranordnung in einer Dickstoffpumpe der eingangs angegebenen Art vorzusehen, die sowohl das Endlagenknallen beim Niederdruckbetrieb als auch die Pfropfenbildung im Hochdruckbetrieb verhindert.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Der erfündungsgemäßen Lösung liegt der Gedanke zugrunde, daß durch eine geeignete Anordnung der Positionssensoren an den Antriebszylindern eine Pfropfenbildung in den Förderzylindern sowie Endlagenknallen vermieden werden kann, während mit zusätzlichen Korrekturmitteln ein automatischer Hubausgleich erzielt werden kann. Um dies zu erreichen, wird gemäß der Erfindung vorgeschlagen, daß die beiden Positionssensoren in definiertem Abstand von den stangenseitigen Enden der beiden Antriebszylinder angeordnet sind, und daß zusätzlich ein Korrektursensor in definiertem Abstand vom bodenseitigen Ende eines der Antriebszylinder angeordnet ist, der anstelle des stangenseitigen Positionssensors des anderen Antriebszylinders zeitweilig zur Auslösung eines Umsteuervorgangs aktivierbar ist. Der Korrektursensor hat dabei die Aufgabe, eine automatische Hubkorrektur durchzuführen, wenn der Antriebskolben in dem betreffenden Antriebszylinder die Position des Korrektursensors nicht mehr überfährt, wenn es also aufgrund der internen Leckölverhältnisse zu einer Hubverkürzung kommt.

Vorteilhafterweise wird der Korrektursensor in definierten Zeitabständen jeweils für einen Umsteuervorgang aktiviert. Eine bevorzugte Ausgestaltung der Erfindung sieht eine bedarfsmäßige Umsteuerung vor. Diese kann dadurch erfolgen, daß der Korrektursensor bei fehlendem Kolbensignal des Korrektursensors und vorhandenem Kolbensignal des am gegenüberliegenden Antriebszylinder angeordneten Positionssensors aktivierbar ist. Dabei hat es sich als vorteilhaft erwiesen, daß die Steuerungsanordnung eine Verzögerungsschaltung oder eine Verzögerungssoftware mit einer mindestens der doppelten Hubzeit der Antriebskolben entsprechenden Zeitkonstanten zur Aktivierung des Korrektursensors enthält, die bei fehlendem Kolbensignal des Korrektursensors und vorhandenem Kolbensignal des am gegenüberliegenden Antriebszylinder angeordneten Positionssensors auslösbar und bei auftretendem Kolbensignal des Korrektursensors zurücksetzbar ist. Bei vielen Anwendungsfällen reicht es jedoch auch aus, wenn der Korrektursensor in definierten Zeitabständen jeweils für einen Umsteuervorgang, aktivierbar ist.

Zur Erhöhung der Betriebszuverlässigkeit hat es sich als, vorteilhaft erwiesen, wenn jeweils zwei redundante stangenseitige Positionssensoren vorgesehen sind.

Die Positionssensoren und der Korrektursensor können als beim Vorbeilaufen des Kolbens in Richtung Endlage ansprechende Näherungsschalter oder Magnetschalter ausgebildet sein, die unmittelbar im Umsteuerkreis angeordnet werden können. Grundsätzlich ist es jedoch auch möglich, die Positionssensoren und den Korrektursensor als Signalgeber auszubilden, die beim Vorbeilaufen des Kolbens in Richtung Endlage ein Endlagensignal abgpben.

Die Hydraulikpumpe ist vorteilhafterweise als Reversierpumpe, insbesondere als Schrägscheiben-Axialkolbenpumpe ausgebildet. Den gleichen Zweck erfüllt auch eine unidirektional fördernde Hydraulikpumpe. In diesem Fall sind die Pumpenanschlüsse der Antriebszylinder über ein Wegeventil mit der Hydraulikpumpe verbunden.

Grundsätzlich können auch zwei oder mehr Hydraulikpumpen vorgesehen werden, die in Parallelschaltung an die Antriebszylinder anschließbar sind.

Im folgenden wird die Erfindung anhand der in der Zeichnung in schematischer Weise dargestellten Ausführungsbeispiele näher erläutert. Es zeigen
- Fig. 1: eine Zweizylinder-Dickstoffpumpe in teilweise geschnittener schaubildlicher Darstellung;
- Fig. 2a und b: ein Schema der Antriebshydraulik für die Dickstoffpumpe mit stangenseitig angeschlossener Reversierpumpe mit symbolischer Pfeildarstellung der Leckströme beim Niederdruck- und Hochdruckbetrieb;
- Fig. 3a und b: ein Schema der Antriebshydraulik mit bodenseitig angeschlossener Reversierpumpe in Darstellungen entsprechend Fig. 2a und b;
- Fig. 4: ein Schema der Antriebshydraulik für die Dickstoffpumpe mit bodenseitig angeschlossener, über ein Wegeventil umsteuerbarer unidirektionaler Hydraulikpumpe in geschlossenem Hydraulikkreis;
- Fig. 5: eine Antriebshydraulik entsprechend Fig. 4 mit offenem Hydraulikkreis.

Die in Fig. 1 gezeigte Dickstoffpumpe besteht im wesentlichen aus zwei Förderzylindern 10, deren stirnseitige Öffnungen 12 in einen Materialaufgabebehälter 14 münden und abwechselnd während des Druckhubs (Pfeil 16) über eine Rohrweiche 18 mit einer Förderleitung 20 verbindbar und während des Saughubs (Pfeil 22) unter Ansaugen von Material zum Materialaufgabebehälter 14 hin offen sind. Die Förderzylinder 10 werden über hydraulische Antriebszylinder 24',24" im Gegentakt angetrieben. Zu diesem Zweck sind die Förderkolben 26 über eine gemeinsame Kolbenstange 28 mit dem Antriebskolben 30',30" der Antriebszylinder 24',24" verbunden. Im Bereich zwischen den Förderzylindern 10 und den Antriebszylindern 24',24" befindet sich ein Wasserkasten 32, durch den die Kolbenstangen 28 hindurchgreifen.

Die Antriebszylinder 24',24" sind an stangenseitigen Anschlüssen 34',34" (Fig. 2a,b) oder an bodenseitigen Anschlüssen 36',36" (Fig. 3a,b) über Druckleitungen 38',38" mit den Hydraulikanschlüssen 40',40" einer über einen Motor 43 angetriebenen Hydraulikpumpe 42 angeschlossen und kommunizieren an ihren gegenüberliegenden Anschlüssen 36',36" bzw. 34',34" über eine Schaukelölleitung 44 miteinander. Zum Zwecke der Hubkorrektur ist an den beiden Enden der Antriebszylinder 24',24" je eine den betreffenden Antriebskolben 30',30" in dessen Endlagen überbrückende, ein Rückschlagventil 46 enthaltende Ausgleichsleitung 48 angeordnet.

Bei den in Fig. 2 und 3 gezeigten Ausführungsbeispielen ist jeweils eine als Reversierpumpe ausgebildete Hydraulikpumpe 42 vorgesehen. Die Bewegungsrichtung der Antriebskolben 30',30" und damit der Förderkolben 26 wird dadurch umgekehrt, daß die Schrägscheibe 50 der Reversierpumpe 42 ausgelöst durch ein Umsteuersignal durch die Nullage hindurchgeschwenkt und damit die Förderrichtung des Drucköls in den Leitungen 38',38" umgekehrt wird. Die Fördermenge der Reversierpumpe 42 wird bei vorgegebener Antriebsdrehzahl durch den Schwenkwinkel der Schrägscheibe 50 bestimmt. Zur Auslösung des Umsteuervorgangs sind im Abstand von den stangenseitigen Enden der Antriebszylinder 24,24' Positionssensoren 52',52" angeordnet, die auf den vorbeilaufenden Antriebskolben 30',30" ansprechen und ein Endlagensignal für die Umsteuerung der Reversierpumpe 42 abgeben. Die Schrägscheibe 50 der Reversierpumpe 42 ist zu diesem Zweck an eine Steuerungsanordnung 51 angeschlossen, in der die von den Positionssensoren 52',52" abgegebenen Endlagensignale ausgewertet werden. Die stangenseitig angeordneten Positionssensoren 52',52" sorgen dafür, daß die Förderkolben 26 bei jedem Förderhub in unmittelbare Nähe der Öffnung 12 gelangen, so daß sich kein Betonpropf bilden kann. Zusätzlich befindet sich in der Nähe des bodenseitigen Endes des einen Antriebszylinders 24' ein Korrektursensor 54, der anstelle des stangenseitigen Positionssensors 52" des anderen Antriebszylinders 24" über die Steuerungsanordnung 51 zeitweilig zur Auslösung eines Umsteuervorgangs aktivierbar ist.

Da die Antriebskolben 30',30" nicht absolut dicht an der Innenfläche der Antriebszylinder 24',24" anliegen, kommt es beim Betrieb innerhalb der Antriebszylinder 24',24" zu Leckströmen nach Maßgabe der im stangenseitigen und bodenseitigen Zylinderraum herrschenden Druckdifferenzen. In den Fig. 2a,b und 3a,b sind jeweils für den Niederdruckbetrieb (Leerlauf- oder Reinigungsbetrieb) und den Hochdruckbetrieb (Dickstoffförderung) typische Druckwerte im stangenseitigen und bodenseitigen Zylinderraum angegeben, die zu einer Leckölströmung um die Antriebskolben 30',30" führen. Die aufgrund der Druckdifferenz auftretenden Leckströme sind durch die Länge der bogenförmigen Pfeile 56',56" symbolisch quantifiziert. In den Fig. 2a und 3a sind die typischen Druckverhältnisse beim Niederdruckbetrieb angegeben, während in den Fig. 2b und 3b typische Druckwerte beim Hochdruckbetrieb angegeben sind. Die Druckverhältnisse in den Antriebszylindern 24',24" errechnen sich aus dem Druck in den Druckleitungen 38',38" unter Berücksichtigung der Kolbenflächen auf der Bodenseite und der Stangenseite.

Bei den in Fig. 2a beispielhaft aufgezeigten Druckverhältnissen, wie sie beim stangenseitigen Antrieb im Niederdruckbereich auftreten, ergibt sich sowohl in der Saugrichtung (Antriebszylinder 24') als auch in der Druckrichtung (Antriebszylinder 24") eine Leckölströmung 56',56" in Richtung Schaukelölleitung 44. In beiden Antriebsylindern 24',24" kommt es daher zu einer Schaukelölaufspeisung. Da die Umsteuerung der Reversierpumpe 42 regelmäßig über die stangenseitig angeordneten Positionssensoren 52',52" erfolgt, baut sich trotz der Überströmung über die Ausgleichsleitungen 48 allmählich ein Schaukelölüberschuß auf, der schließlich dazu führt, daß die Antriebskolben 30',30" vor Erreichen des bodenseitigen Zylinderendes in ihrer Bewegung umgekehrt werden. Dieser Vorgang kann über den Korrektursensor 54 überwacht werden. Sobald der Antriebskolben 30' im Bewegungsablauf den Korrektursensor 54 nicht mehr erreicht, wird über die nicht dargestellte Steuerungsanordnung nach Ablauf einer Verzögerungszeit der Korrektursensor 54 für den Umsteuervorgang aktiviert und der Positionssensor 52" abgeschaltet. Dadurch wird in der stangenseitigen Endstellung des Antriebskolbens 30" Schaukelöl über die benachbarte Ausgleichsleitung 48 zur Niederdruckseite in die Druckleitung 38" gedrängt, bis der Antriebskolben 30' in seiner bodenseitigen Endlage ankommt. Auf diese Weise erreicht man mit einem einzigen Umschaltvorgang über den Korrektursensor 54 einen automatischen Hubausgleich.

Beim Hochdruckbetrieb gemäß Fig. 2b ergibt sich aus den dort beispielhaft angegebenen Druckverhältnissen beim Saugbetrieb (Antriebszylinder 24') eine Schaukelölaufspeisung in Richtung des Pfeils 56' und beim Druckbetrieb (Antriebszylinder 24") ein Schaukelölverlust in Richtung des Pfeils 56". Insgesamt überwiegt hierbei aufgrund der gegebenen Druckverhältnisse der Schaukelölverlust. Dies bedeutet, daß der saugende Kolben jeweils eine bodenseitige Endlage erreicht, bevor der drückende Kolben in seine stangenseitige Endstellung gelangt. Da die Kolbenumsteuerung über die stangenseitigen Positionssensoren 52',52" erfolgt, kommt es auf der Saugseite zu einer Ausgleichsströmung über die Ausgleichsleitung 48, die den drükkenden Kolben in seine stangenseitige Endlage bis zum Positionssensor 52',52" verschiebt. Die Hubkorrektur erfolgt dabei ausschließlich über die Ausgleichsleitungen 48, so daß dem Korrektursensor 54 beim Hochdruckbetrieb allenfalls eine Überwachungsfunktion, aber keine Umsteuerfunktion zukommt.

Beim bodenseitigen Antrieb gemäß Fig. 3a und b ist die Schaukelölleitung 44 an die stangenseitigen Anschlüsse 34',34" angeschlossen. Dementsprechend ergeben sich dort die folgenden Betriebsverhältnisse.

Beim Niederdruckbetrieb gemäß Fig. 3a strömt in beiden Zylindern 24',24" stangenseitiges Lecköl in den bodenseitigen Zylinderraum mit der Folge eines Schaukelölverlusts. Aufgrund der über die stangenseitigen Positionssensoren 52',52" bewirkten Umsteuerung ergibt sich daraus eine allmähliche Hubverkürzung. Die Hubverkürzung kann über den Korrektursensor 54 von außen überwacht werden. Sobald der Antriebskolben 30' den Korrektursensor beim Umsteuervorgang über dem Positionssensor 52" nicht mehr erreicht, wird nach Ablauf einer Verzögerungszeit die Umsteuerung einmalig über den Korrektursensor 54 bei abgeschaltetem Positionssensor 52" ausgelöst. Dadurch wird der Hub des Antriebskolbens 30' vergrößert, während der Antriebskolben 30" sich bereits in seiner stangenseitigen Endlage befindet. In diesem Zustand wird über den Antriebszylinder 24" Drucköl über die stangenseitige Ausgleichsleitung 48 zur Schaukelölseite gefördert, bis der Hubausgleich erreicht ist. Für jeden Hubausgleich ist nur ein Umsteuerzyklus über den Korrektursensor 54 erforderlich.

Beim Hochdruckbetrieb gemäß Fig. 3b kommt es bei jedem Hubvorgang zu einer Schaukelölaufspeisung auf der Stangenseite. Dies ergibt sich aus einer Bilanz der Leckströme, die symbolisch durch die Länge der Pfeile 56',56" in der Zeichnung angedeutet ist. Da die Umsteuerung der Reversierpumpe im Normalbetrieb über die stangenseitigen Positionssensoren 52',52" ausgelöst wird, erreicht stets der über das Schaukelöl angetriebene Kolben seine bodenseitige Endlage, bevor der unmittelbar angetriebene Kolben den zugehörigen stangenseitigen Positionssensor erreicht. Der Hubausgleich erfolgt hier also stets über die bodenseitigen Ausgleichsleitungen 48, so daß dem Korrektursensor 54 im Hochdruckbetrieb nur eine überwachende und keine umsteuernde Funktion zukommt.

Die Ausführungsbeispiele nach Fig. 4 und 5 unterscheiden sich von dem Ausführungsbeispiel nach Fig. 3a und b dadurch, daß jeweils eine unidirektional fördernde Hydraulikpumpe 42 vorgesehen ist. Die Umsteuerung der Hydraulikanschlüsse zwischen den beiden Antriebszylindern erfolgt dort durch ein in den Druckleitungen 38',38" angeordnetes Wegeventil 58, das über die Positionssensoren 52',52" und den Korrektursensor 54 und die Steuerungsanordnung 51 im Sinne der Fig. 3a und b ansteuerbar ist. Im Falle der Fig. 4 ist ein geschlossener Hydraulikkreis vorgesehen; der Ölrücklauf führt wieder zur Hydraulikpumpe zurück. Im Falle der Fig. 5 ist ein offener Hydraulikkreis vorgesehen, bei welchem das Öl aus einem Hydrauliktank 60 angesaugt wird und der Ölrücklauf in den, Hydrauliktank 60 zurückgeführt ist. Die zu Fig. 3a und b äquivalenten Hydraulikanschlüsse 40',40" der Hydraulikpumpe finden sich bei den Ausführungsbeispielen nach Fig. 4 und 5 auf der den Antriebszylindern 24',24" zugewandten Austrittsseite der Wegeventile 58.

Zusammenfassend ist folgendes festzuhalten: Die Erfindung bezieht sich auf eine Dickstoffpumpe insbesondere für die Förderung von Beton. Die Dickstoffpumpe weist zwei über stirnseitige Öffnungen 12 in einen Materialaufgabebehälter 14 mündende Förderzylinder 10 sowie zwei hydraulische Antriebszylinder 24',24" auf, deren Kolben 26,30',30" paarweise über eine gemeinsame Kolbenstange 28 starr miteinander verbunden sind. Die Antriebszylinder 24',24" sind über stangenseitige oder bodenseitige Pumpenanschlüsse 34',34";36',36" mit einer hydraulischen Reversierpumpe 42 verbunden. Außerdem kommunizieren sie an ihren den Pumpenanschlüssen gegenüberliegenden Enden über eine Schaukelölleitung 44 miteinander. Die Antriebszylinder und damit die Förderzylinder werden über die Reversierpumpe 42 im Gegentakt angetrieben. Zur Umsteuerung der Reversierpumpe 42 sind zwei in definiertem Abstand von einem der Enden der Antriebszylinder angeordnete, auf einen vorbeilaufenden Antriebskolben 30',30" ansprechende Positionssensoren 52',52" vorgesehen. Um die Bildung von Beton-pfropfen in den Förderzylindern 10 sowie ein Endlagenknallen der Antriebskolben 30',30" zu vermeiden, wird gemäß der Erfindung vorgeschlagen, daß die beiden Positionssensoren 52',52" im Abstand von den stangenseitigen Enden der beiden Antriebszylinder 24',24" angeordnet sind, und daß zusätzlich ein Korrektursensor 54 in definiertem Abstand vom bodenseitigen Ende eines der Antriebszylinder 24' angeordnet ist, der anstelle des stangenseitigen Positionssensors 52" des anderen Antriebszylinders 24" zeitweilig zur Auslösung eines Umsteuervorgangs aktivierbar ist.

## Patentansprüche

1. Dickstoffpumpe mit zwei über stirnseitige Öffnungen (12) in einen Materialaufgabebehälter (14) mündenden Förderzylindern (10), mit zwei hydraulischen Antriebszylindern (24',24"), die über stangenseitige oder bodenseitige Pumpenanschlüsse (34',34";36',36") mit einer alternierend umsteuerbaren Hydraulikpumpe (42) verbunden sind und an ihren den Pumpenanschlüssen gegenüberliegenden Enden über eine Schaukelölleitung (44) miteinander kommunizieren, wobei die Antriebskolben (30',30") der Antriebszylinder (24',24") und die Förderkolben (26) der Förderzylinder (10) paarweise über gemeinsame Kolbenstangen (28) starr miteinander verbunden sind, mit an den Antriebszylindern (24',24") im Bereich ihrer Enden angeschlossenen, die zugehörigen Antriebskolben (30',30") in deren Endlagen überbrückenden, ein Rückschlagventil (46) enthaltenden Ausgleichsleitungen (48) und mit zwei in definiertem Abstand von einem der Enden der Antriebszylinder angeordneten, an eine Steuerungsanordnung (51) angeschlossenen, auf den vorbeilaufenden Antriebskolben (30',30") ansprechenden und ein Endlagensignal für die Umsteuerung der Hydraulikpumpe (42) abgebenden Positionssensoren (52',52"), **dadurch gekennzeichnet, daß** die beiden Positionssensoren (52',52") im Abstand von den stangenseitigen Enden der beiden Antriebszylinder (24',24") angeordnet sind, und daß zusätzlich ein Korrektursensor (54) in definiertem Abstand vom bodenseitigen Ende eines der Antriebszylinder (24') angeordnet ist, der anstelle des Positionssensors (52") des anderen Antriebszylinders (24") zeitweilig zur Auslösung eines Umsteuervorgangs aktivierbar ist.

2. Dickstoffpumpe nach Anspruch 1, **dadurch gekennzeichnet, daß** der Korrektursensor (54) vorzugsweise in definierten Zeitabständen jeweils für einen Umsteuervorgang aktivierbar ist.

3. Dickstoffpumpe nach Anspruch 1 oder 2, **dadurch gekennzeichnet, daß** die Steuerungsanordnung (51) eine Verzögerungsschaltung oder einem Prozessor mit einer Verzögerungssoftware, zur Aktivierung des Korrektursensors (54) enthält.

4. Dickstoffpumpe nach Anspruch 3, **dadurch gekennzeichnet, daß** die Verzögerungsschaltung oder die Verzögerungssoftware eine Zeitkonstante aufweist, die mindestens der doppelten Hubzeit der Antriebskolben entspricht.

5. Dickstoffpumpe nach Anspruch 3 oder 4, **dadurch gekennzeichnet, daß** die Verzögerungsschaltung bei fehlendem Endlagensignal des Korrektursensors (54) und vorhandenem Endlagensignal d,es am gegenüberliegenden Antriebszylinder (24") angeordneten Positionssensors (52") auslösbar und bei auftretendem Endlagensignal des Korrektursensors zurücksetzbar ist.

6. Dickstoffpumpe nach einem der Ansprüche 3 bis 5, **dadurch gekennzeichnet, daß** die Verzögerungsschaltung als retriggerbares Zeitrelais ausgebildet ist.

7. Dickstoffpumpe nach einem der Ansprüche 1 bis 6, **dadurch gekennzeichnet, daß** jeweils zwei redundante stangenseitige Positionssensoren (52',52") vorgesehen sind.

8. Dickstoffpumpe nach einem der Ansprüche 1 bis 7, **dadurch gekennzeichnet, daß** die Positionssensoren (52',52") und der Korrektursensor (54) als beim Vorbeilaufen des jeweiligen Antriebskolbens (30',30") in Richtung Endlage ansprechende Näherungsschalter oder Magnetschalter ausgebildet sind.

9. Dickstoffpumpe nach einem der Ansprüche 1 bis 7, **dadurch gekennzeichnet, daß** die Positionssensoren (52',52") und der Korrektursensor (54) als beim Vorbeilaufen des jeweiligen Antriebskolbens (30',30") in Richtung. Endlage ein Endlagensignal abgebende Signalgebe ausgebildet sind.

10. Dickstoffpumpe nach einem der Ansprüche 1 bis 9, **dadurch gekennzeichnet, daß** die Hydraulikpumpe als Reversierpumpe (42), insbesondere als Schrägscheiben-Axialkolbenpumpe ausgebildet ist.

11. Dickstoffpumpe nach einem der Ansprüche 1 bis 9, **dadurch gekennzeichnet, daß** die Hydraulikpumpe (42) unidirektional fördert und daß die Pumpenanschlüsse (36',36") der Antriebszylinder (24',24") über ein Wegeventil (58) mit der Hydraulikpumpe (42) verbunden sind.

12. Dickstoffpumpe nach einem der Ansprüche 1 bis 11, **dadurch gekennzeichnet, daß** mindestens zwei parallelgeschaltete Hydraulikpumpen (42) vorgesehen sind.

## Claims

1. Thick matter pump comprising two delivery cylinders (10), which open into a material feed basin (14) via openings (12) situated on the face, with two hydraulic drive cylinders (24', 24") connected to a reversible hydraulic pump (42) via piston rod-side and piston head-side pump connections (34', 34"; 36', 36"), with a swing oil line (44) interconnecting the ends of the drive cylinders which are opposite to the pump, the drive pistons (30', 30") of the drive cylinders (24', 24") and the delivery pistons (26) of the delivery cylinders (10) rigidly pairwise connected via common piston rods (28), with equalizing lines (48) connected in the area of the two ends of the drive cylinders (24', 24") and bridging over the drive pistons (30', 30") at their respective end positions and containing a check valve (46), and with two position sensors (52', 52") provided a defined distance from one of the ends of the drive cylinders, connected to a control device (51) and emitting an end position signal in response to the passing by of a drive piston (30', 30") for controlling the reversal of the hydraulic pump, thereby **characterized**, that the two position sensors (52', 52") are arranged a distance from the rod-side ends of both drive cylinders (24', 24") and that, in addition, a correcting sensor (54) is arranged at a defined distance from the piston head-side end of one of the drive cylinders (24'), which can be temporarily activated for initiating a reversing process in place of the rod-side position sensor (52") of the other drive cylinder (24").

2. Thick material pump according to Claim 1, thereby **characterized**, that the correction sensor (54) is activateable respectively for one reversal process preferably in defined time intervals.

3. Thick material pump according to Claim 1 or 2, thereby **characterized**, that the control device (51) includes a delay circuit or a processor with delay software for activation of the correction sensor (54).

4. Thick material pump according to Claim 3, thereby **characterized**, that the delay circuit or the delay software have a time constant, which corresponds to at least twice the stroke time of the drive piston.

5. Thick material pump according to Claim 3 or 4, thereby **characterized**, that the delay circuit is triggered by the absence of an end position signal of the correction sensors (54) and presence of an end position signal of the oppositely lying drive cylinder (24") associated position sensor (52") and is resettable upon occurrence of end position signal of the correction sensor.

6. Thick material pump according to one of Claims 3 through 5, thereby **characterized**, that the delay circuit is a retriggerable time delay.

7. Thick material pump according to one of Claims 1 through 6, thereby **characterized**, that respectively two redundant piston rod-sided position sensors (52', 52") are provided.

8. Thick material pump according to one of Claims 1 through 7, thereby **characterized**, that the position sensors (52', 52") and the correction sensor (54) are proximity switches or magnetic switches for detecting by passage of the associated drive piston (30', 30") in the direction of the end position.

9. Thick material pump according to one of Claims 1 through 7, thereby **characterized**, that position sensors (52', 52") and the correction sensor (54) are signal emitters emitting end position signals during the passage by of the respective drive piston (30', 30") in the direction towards the end position.

10. Thick material pump according to one of Claims 1 through 9, thereby **characterized**, that the hydraulic pump is in a reversing pump (42), in particular a slant disc axial piston pump.

11. Thick material pump according to one of Claims 1 through 9, thereby **characterized**, that hydraulic pump (42) conveys unidirectionally and that the pump connections (36', 36") of the drive cylinder (24', 24") are connected with the hydraulic pump (42) via a directional valve (58).

12. Thick material pump according to one of Claims 1 through 11, thereby **characterized**, that at least two parallel connected hydraulic pumps (42) are provided.

## Revendications

1. Pompe à matières épaisses, avec deux cylindres de refoulement (10) débouchant par des ouvertures frontales (12) dans un récipient de chargement de matière (14), avec deux cylindres hydrauliques d'entraînement (24', 24") qui, par l'intermédiaire de branchements de pompe (34', 34", 36', 36") côté tige ou côté fond, sont reliés à une pompe hydraulique (42) réversible en alternance et qui, à leurs extrémités opposées aux branchements de pompe, communiquent entre eux par l'intermédiaire d'une conduite (44) de liquide hydraulique alternant, les pistons d'entraînement (30', 30") des cylindres d'entraînement (24', 24") et les pistons de refoulement (26) des cylindres de refoulement (10) étant rigidement reliés entre eux par paires au moyen de tiges de piston communes (28), avec des conduites de compensation (48) raccordées aux cylindres d'entraînement (24', 24") dans la région de leurs extrémités, contournant les pistons d'entraînement associés (30', 30") dans les positions finales de ceux-ci et contenant un clapet anti-retour (46), et avec deux capteurs de position (52', 52") disposés à une distance définie d'une des extrémités des cylindres d'entraînement, raccordés à un dispositif de commande (51), réagissant au passage du piston d'entraînement (30', 30") et délivrant un signal de position finale pour l'inversion de la pompe hydraulique (42), **caractérisée en ce que** les deux capteurs de position (52', 52") sont disposés à distance des extrémités côté tige des deux cylindres d'entraînement (24', 24"), et **en ce qu'**un capteur de correction (54) est en outre disposé à une distance définie de l'extrémité côté fond d'un (24') des cylindres d'entraînement, capteur qui, afin de déclencher un processus d'inversion, peut être temporairement activé à la place du capteur de position (52") de l'autre cylindre d'entraînement (24").

2. Pompe à matières épaisses selon la revendication 1, **caractérisée en ce que** le capteur de correction (54) peut être de préférence respectivement activé pour un processus d'inversion à des intervalles de temps définis.

3. Pompe à matières épaisses selon la revendication 1 ou 2, **caractérisée en ce que** le dispositif de commande (51) comprend, pour l'activation du capteur de correction (54), un circuit de temporisation ou un processeur doté d'un logiciel de temporisation.

4. Pompe à matières épaisses selon la revendication 3, **caractérisée en ce que** le circuit de temporisation ou le logiciel de temporisation présente une constante de temps qui correspond au moins au double du temps de course des pistons d'entraînement.

5. Pompe à matières épaisses selon la revendication 3 ou 4, **caractérisée en ce que** le circuit de temporisation peut être déclenché en l'absence de signal de position finale du capteur de correction (54) et en présence du signal de position finale du capteur de position (52") disposé sur le cylindre d'entraînement opposé (24"), et peut être réinitialisé à l'apparition du signal de position finale du capteur de correction.

6. Pompe à matières épaisses selon l'une des revendications 3 à 5, **caractérisée en ce que** le circuit de temporisation est réalisé sous forme de relais temporisé pouvant être re-déclenché.

7. Pompe à matières épaisses selon l'une des revendications 1 à 6, **caractérisée en ce qu'**il est respectivement prévu deux capteurs de position redondants (52', 52") côté tige.

8. Pompe à matières épaisses selon l'une des revendications 1 à 7, **caractérisée en ce que** les capteurs de position (52', 52") et le capteur de correction (54) sont réalisés sous la forme de commutateurs de proximité ou de commutateurs magnétiques réagissant au passage du piston d'entraînement respectif (30', 30") en direction de la position finale.

9. Pompe à matières épaisses selon l'une des revendications 1 à 7, **caractérisée en ce que** les capteurs de position (52', 52") et le capteur de correction (54) sont réalisés sous la forme d'émetteurs de signaux délivrant un signal de position finale lors du passage du piston d'entraînement respectif (30', 30") en direction de la position finale.

10. Pompe à matières épaisses selon l'une des revendications 1 à 9, **caractérisée en ce que** la pompe hydraulique est réalisée sous forme de pompe réversible (42), notamment sous forme de pompe à pistons axiaux à disque oblique.

11. Pompe à matières épaisses selon l'une des revendications 1 à 9, **caractérisée en ce que** la pompe hydraulique (42) refoule dans une seule direction, et **en ce que** les branchements de pompe (36', 36") des cylindres d'entraînement (24', 24") sont reliés à la pompe hydraulique (42) par l'intermédiaire d'un distributeur (58) à plusieurs voies.

12. Pompe à matières épaisses selon l'une des revendications 1 à 12, **caractérisée en ce qu'**il est prévu au moins deux pompes hydrauliques (42) montées en parallèle.
